# EUROPÄISCHE PATENTSCHRIFT

(11) **EP 0 727 539 B1**
(45) Veröffentlichungstag und Bekanntmachung des Hinweises auf die Patenterteilung: **17.10.2001**
(21) Anmeldenummer: 96102372.8
(22) Anmeldetag: 16.02.1996
(51) Int. Cl.: E04D 1/04

(54) **Flachdachpfanne**
Roofing tile
Tuile de couverture

(30) Priorität: 17.02.1995 DE 29502651 U
(43) Veröffentlichungstag der Anmeldung: 21.08.1996
(73) Patentinhaber: Ludowici, Michael Christian, D-85540 Haar (DE)
(72) Erfinder: Ludowici, Michael Christian, D-85540 Haar (DE)
(74) Vertreter: Grünecker, Kinkeldey, Stockmair & Schwanhäusser Anwaltssozietät

(56) Entgegenhaltungen:
- EP-A- 0 282 718
- EP-A- 0 557 973
- DE-B- 1 230 540

## Beschreibung

Die Erfindung bezieht sich auf eine Flachdachpfanne, wie sie zum Beispiel aus dem deutschen Patent DE-A-43 27 799 bekannt ist. Sie verfügt über eine Fußverfalzung, sowie eine äußere und innere Kopffalzrippe, die von einer Kopffalznut getrennt sind. Die innere Kopffalzrippe ist zweigeteilt. Ein erster Ast erstreckt sich im wesentlichen gerade über das Ziegelmittelfeld. Er wird geringfügig überlappt von dem zweiten Ast, der gegenüber dem ersten Ast etwas in Richtung auf das Ziegelmittelfeld vorgelagert ist und bis hinauf auf die Wölbung des Deckfalzteiles geführt ist.

Der zwischen den beiden Teilen der inneren Kopffalzrippe vorhandene Auslauf dient zur Entwässerung der Kopffalznut. Er ist allerdings problematisch, da der Auslauf relativ nahe am Deckfalzteil und damit bei der Eindeckung beim Vierziegeleck liegt, so daß bei Wind das auslaufende Wasser zurück in die Kopffalznut getrieben werden kann und gegebenenfalls über das Vierziegeleck ins Dachinnere gelangt.

Von Vorteil ist bei dem bekannten Ziegel der relativ große Kopfspielraum, der es dem Dachdecker ermöglicht, beim Eindecken die Ziegel im gezogenen oder geschobenen Zustand zu verlegen, um das Dach besser beim Eindecken ausmitteln zu können.

Aus der EP-A-718 449 ist ein Falzziegel bekannt, dessen Ziegeloberfläche zwei Längsmulden aufweist, die im wesentlichen von der Kopf- zur Fußverfalzung reichen. Eine Kopffalznut ist über zwei Überläufe mit den Mulden verbunden, sie besitzt in ihrer Längsmitte eine erhöhte Auflagefläche, die als Auflager für die Fußverfalzung des überdeckenden Ziegels dient. Durch die Wasserüberläufe kann Luft vom Ziegelmittelfeld her relativ ungehindert in die Kopffalznut eintreten. Dies ist unerwünscht.

Der Erfindung liegt die Aufgabe zugrunde, eine Flachdachpfanne der eingangs genannten Art zu schaffen, die trotz eines erhöhten Kopfspielraumes eine dichte und dennoch gut entwässerbare Kopfverfalzung aufzeigt.

Diese Aufgabe wird erfindungsgemäß dadurch gelöst, daß die innere Kopffalzrippe zwei, in Richtung des Ziegelmittelfeldes versetzte hakenförmige Ablenkungen aufzeigt, die beide am Auslauf frei enden und im Auslauf innerhalb der Kopffalznut eine Dichtrippe nachgeordnet ist.

Bei der erfindungsgemäßen Lösung ist die innere Kopffalzrippe gleichfalls zweigeteilt. Vornehmlich in der Quermitte, vornehmlich an der tiefsten Stelle des Ziegelmittelfeldes befindet sich ein Auslauf. Innerhalb der Kopffalznut ist diesem Auslauf eine Dichtrippe nachgeordnet, so daß der Auslauf in Richtung auf die Kopffalznut hin versperrt ist. Die Dichtrippe dient als Barriere, um das Zurückblasen des austretenden Wassers zu vermeiden.

Ist die Flachdachpfanne mit zwei Fußverfalzrippen ausgestattet, so legt sich die äußere Fußfalzrippe vor die hakenförmig in Richtung Fußfalzteil abgewinkelten Ablenkungen, wohingegen die innere Fußfalzrippe in die Kopffalznut hineinragt und sich hinter die Dichtrippe legt.

Auf diese Weise ist ein großer Kopfspielraum gewährleistet. Die Kopffalznut kann sich über den Auslauf entwässern, die Dichtheit wird von der Dichtrippe gesteigert.

Um den Kopfspielraum optimal groß zu halten, ist bei einer Weiterbildung der Erfindung vorgesehen, daß die Dichtrippe in Flucht mit den beiden seitlichen Teilen der inneren Kopfrippe angeordnet ist. Sie befindet sich in Abstand zu den hakenförmigen Ablenkungen, um auf diese Weise seitliche Ausläufe zu ermöglichen, die in den einen Auslauf der inneren Kopfrippe münden.

Der Dichtrippe kann innerhalb der Kopffalznut eine erhöhte Auflagefläche nachgeordnet sein, die als Auflager für die innere Fußfalzrippe des überdeckenden Ziegels dient. Sie kann sich von der Dichtrippe bis zur äußeren Kopffalzrippe erstrecken, um damit über die gesamte Verschiebelänge das Auflager zu bilden.

Die erhöhte Auflagefläche teilt die Kopffalznut in zwei Abschnitte. Flächen links und rechts der Auflagefläche können bei einer vorteilhaften Weiterbildung leicht in Richtung auf die Auflagefläche und damit auf die Ausläufe geneigt sein, um das Entwässern zu beschleunigen.

Um die Kopffalznut seitlich gegenüber der Seitenverfalzung abzugrenzen ist es möglich, zwischen der äußeren Kopffalzrippe und der inneren Kopffalzrippe eine Verbindungsrippe vorzusehen. Sie dient als Barriere zwischen Kopf- und Seitenverfalzung.

Die innere Kopffalzrippe kann im Bereich der innenliegenden Schräge des Deckfalzteiles eine schräg nach innen gerichtete Auslenkung besitzen, die ihr analoges Pendant bei der inneren Fußfalzrippe der Fußverfalzung des überdeckenden Ziegels findet.

Die beiden Auslenkungen können so schräg verlaufen, daß die auf den Deckfalzteil vorhandene innere Kopffalzrippe in etwa mit den in Richtung auf das Ziegelmittelfeld vorgesetzten Ablenkungen fluchtet.

Nachfolgend wird ein Ausführungsbeispiel der Erfindung anhand einer Zeichnung beschrieben.

Es zeigen:
- Figur 1: eine Draufsicht auf eine erfindungsgemäße Flachdachpfanne, und
- Figur 2: einen Vertikalschnitt durch zwei miteinander verlegte, erfindungsgemäße Pfannen gemäß der Schnittlinie II-II in Figur 1.

Die erfindungsgemäße Flachdachpfanne 1 verfügt über einen Kopffalzteil 2, einen Deckfalzteil 3, einen Fußfalzteil 4, einen Seitenfalzteil 5 und ein Mittelfeld 6. Das Kopfseitenfalzeck trägt das Bezugszeichen 28, das Kopfdeckfalzeck das Bezugszeichen 29, das Fußdeckfalzeck das Bezugszeichen 49 und das Fußseitenfalzeck das Bezugszeichen 48.

Die Kopfverfalzung zeigt eine äußere Kopffalzrippe 213, die sich vom Kopfseitenfalzeck 28 bis zu einem Eckausschnitt 295 des Kopfdeckfalzecks 29 erstreckt. Ihr vorgelagert ist eine Kopffalznut 214, die relativ breit gehalten ist, um einen großen Kopfspielraum beim Verlegen der Flachdachpfanne zu ermöglichen.

Sie wird fußseitig begrenzt von einer inneren Kopffalzrippe 217, die gleichzeitig das Ziegelmittelfeld 6 nach oben hin abschließt.

Die innere Kopffalzrippe 217 ist durch einen in etwa in der Quermitte des Ziegels angeordneten Auslauf 2171 zweigeteilt. Zu beiden Seiten dieses die Entwässerung der Kopffalznut bewirkenden Auslaufes erstrecken sich symmetrisch zwei hakenförmige Ablenkungen 2173 der inneren Kopffalzrippe, die gegenüber dem Rest der Rippe in Richtung auf das Ziegelmittelfeld vorgezogen sind. Die Ablenkungen enden am Auslauf 2171 und begrenzen diesen.

In der durch die Hakenform der beiden Ablenkungen begrenzte Freifläche der Kopffalznut befindet sich eine Dichtrippe 2174, die dem Auslauf 2171 in etwa mittig nachgeordnet ist. Sie ist mit Abstand zu den hakenförmigen Ablenkungen 2173 angeordnet, so daß sich seitlich von ihr zwei Ausläufe 2172 ergeben, die zusammen mit dem Auslauf 2171 für die Entwässerung der Kopffalznut 214 dienen sollen.

Die Dichtrippe 2174 befindet sich in Flucht mit den beiden seitlichen Teilen der inneren Kopfrippe 217 um den Kopfspielraum nicht zu schmälern. Ihr nachgeordnet ist innerhalb der Kopffalznut 214 eine erhöhte Auflagefläche 2141 die sich bis hin zur äußeren Kopffalzrippe 213 erstreckt. Wie Figur 2 zeigt, bildet sie ein über die Verschiebelänge reichendes Auflager für eine innere Fußfalzrippe 425, die bei Eindeckung der erfindungsgemäßen Flachdachpfanne in die Kopffalznut 214 eingreift. Die äußere Fußfalzrippe 423 dagegen legt sich vor die innere Kopffalzrippe 217, beziehungsweise deren Ablenkungen 2173 und stützt sich auf dem Ziegelmittelfeld 6 ab.

Seitlich der erhöhten Auflagefläche 2141 zeigt die Kopffalznut 214 zwei Ebenen 2142 und 2143, die zum Zwecke der verbesserten Entwässerung leicht in Richtung auf die Auflagefläche 2141, beziehungsweise die dort vorhandenen Ausläufe 2172 geneigt sind. Das Niveau der Kopffalznut 214 soll zumindest im Bereich des Übergangs zu den Ausläufen 2172 in etwa höhengleich sein mit diesen. Das gleiche gilt für das Niveau des weiteren Auslaufs 2171, sowie bevorzugt auch für das Niveau des Ziegelmittelfeldes 6, um unerwünschte Absenkungen zu vermeiden. Die Figur 2 zeigt, daß das Niveau der erhöhten Auflagefläche 2141 um das Maß a über dem Niveau des Ziegelmittelfeldes 6 liegt.

Nachdem die Fußfalzrippe 425 auf dieser erhöhten Auflagefläche aufliegt, behindert sie den freien Abfluß des in der Kopffalznut 214 aufgefangenen Wassers nicht. Der Zugang zu den Ausläufen 2172 ist somit frei.

Die Kopffalznut 214 besitzt als Barriere gegenüber der Seitenverfalzung 5 eine Verbindungsrippe 284, die sich über die gesamte Kopffalznut 214 von der äußeren Kopffalzrippe 213 bis zur inneren Kopffalzrippe 217 erstreckt.

Die äußere Kopffalzrippe 213 verfügt in etwa korrespondieren und in Flucht mit den beiden hakenförmigen Ablenkungen 2173 eine abgesenkte Ausklinkung 2131. Analoges gilt für die innere Kopffalzrippe 217, die links und rechts des Auslaufes 2171 im Bereich der beiden hakenförmigen Ablenkungen 2173 über eine ebensolche Absenkung 2177 verfügt.

Zwischen dem Seitenfalzteil 5 und der besagten Absenkung 2177 ergibt sich noch eine Zwischenstufe, in Form einer Absenkung 2176, die etwas höher liegt als die Absenkung 2177, aber tiefer als der Rest der inneren Kopfrippe 217.

Die innere Kopffalzrippe ist im Bereich der innenliegenden Wölbung des Deckfalzteiles 3 schräg zum Ziegelfuß hingerichtet. Sie schafft die Verbindung zu dem Teil der inneren Kopffalzrippe, der sich über die Wölbung des Deckfalzteiles erstreckt. Letzterer befindet sich schließlich in Flucht mit den hakenförmigen Ablenkungen 2173.

Analoges gilt für die Ziegelunterseite, wo die innere Fußfalzrippe eine in Richtung auf das Ziegelmittelfeld schräg verlaufende Auslenkung hat, die dem dortigen Formverlauf der inneren Kopffalzrippe folgt.

Die Kopffalznut 214 mündet im Bereich des Deckfalzteiles 3 über eine Schräge 2144 in ein erhöhtes Plateau 292, das an den Eckausschnitt 295 angrenzt. Von dem dort vorhandenen freien Ende der äußeren Kopffalzrippe 213 erstreckt sich ein kleiner Längszapfen 291 als Teilrandbegrenzung des Plateaus 292 gegenüber dem Eckausschnitt 295.

Die Figur 2 zeigt einen Vertikalschnitt durch zwei miteinander verlegte, erfindungsgemäße Flachdachpfannen im geschobenen Zustand. Aus diesem Grunde ist die innere Fußfalzrippe 425 in direkter Anlage an die Dichtrippe 2174. Beim gezogenen Zustand wäre die innere Fußfalzrippe 425 in Anlage an der äußeren Kopfrippe 213. Der Unterschied zwischen diesen beiden Positionen ist der Kopfspielraum.

Die Figur 2 zeigt das hintereinander gestaffelte Anordnen der verschiedenen Kopf- und Fußfalzrippen sowie die freien Ausläufe 2172 und 2171. Der überdeckte Ziegel befindet sich mit seiner Aufhängenase 221 in Auflage an die Dachlatte 9.

## Patentansprüche

1. Flachdachpfanne (1) mit einer Fußverfalzung (4), sowie einer eine äußere und eine innere Kopffalzripp (213, 217) und dazwischen eine Kopffalznut (214) aufweisenden Kopfverfalzung (2), wobei die innere Kopffalzrippe (213) im Bereich des Ziegelmittelfeldes (6) zweigeteilt ist und zwischen den beiden Teilen einen Auslauf (2171) (für die Entwässerung der Kopffalznut (214) besitzt,
**dadurch gekennzeichnet,**
**daß** die innere Kopffalzrippe (217) zwei, in Richtung des Ziegelmittelfeldes versetzte hakenförmige Ablenkungen (2173) aufzeigt, die beide am Auslauf (2171) frei enden und dem Auslauf (2171) innerhalb der Kopffalznut (214) eine Dichtrippe (2174) nachgeordnet ist.

2. Flachdachpfanne nach Anspruch 1,
**dadurch gekennzeichnet,**
**daß** die Dichtrippe (2174) mit Abstand innerhalb der hakenförmigen Ablenkungen (2173) und in Flucht mit den beiden seitlichen Teilen der inneren Kopfrippe (217) angeordnet ist.

3. Flachdachpfanne nach einem der vorherigen Ansprüche,
**dadurch gekennzeichnet,**
**daß** der Dichtrippe (2174) innerhalb der Kopffalznut (214) eine erhöhte Auflagefläche (2141) nachgeordnet ist, die sich von der Dichtrippe (2174) vornehmlich bis zur äußeren Kopffalzrippe (213) erstreckt.

4. Flachdachpfanne nach einem der vorherigen Ansprüche,
**dadurch gekennzeichnet,**
**daß** sich seitlich von der Dichtrippe (2174) seitliche Ausläufe (2172) befinden, die vornehmlich höhengleich in den Auslauf (2171) münden, der sich zwischen den beiden Enden der hakenförmigen Ablenkungen (2173) befindet.

5. Flachdachpfanne nach einem der vorherigen Ansprüche,
**dadurch gekennzeichnet,**
**daß** die Kopffalznut (214) seitlich der erhöhten Auflagefläche (2141) zwei Ebenen (2142, 2143) aufweist, die in Richtung auf die Auflagefläche (2141), beziehungsweise die Ausläufe (2172) leicht geneigt sind.

6. Flachdachpfanne nach einem der vorherigen Ansprüche mit einer eine außere und eine innere Fußfalzrippe (425) sowie dazwischen eine Fußfalznut aufweisender Fußverfalzung (4)
**dadurch gekennzeichnet,**
**daß** die erhöhte Auflagefläche (2141) bei der Eindeckung als Auflager für die innere Fußfalzrippe (425) des überdeckenden Ziegels dient.

7. Flachdachpfanne nach einem der vorherigen Ansprüche mit einer Seitenverfalzung (5),
**dadurch gekennzeichnet,**
**daß** die Kopffalznut (214) zur seitlichen Abgrenzung gegenüber der Seitenverfalzung (5) zwischen der äußeren Kopffalzrippe (213) und der inneren Kopffalzrippe (217) eine Verbindungsrippe (284) aufweist.

8. Flachdachpfanne nach einem der vorherigen Ansprüchen mit einem Deckfalzteil (3),
**dadurch gekennzeichnet,**
**daß** die innere Kopffalzrippe (217) im Bereich der innenliegenden Wölbung des Deckfalzteiles (3) eine schräg nach unten gerichtete Auslenkung (2175) besitzt und die innere Fußfalzrippe analog zu der Auslenkung (2175) eine in Richtung auf das Ziegelmittelfeld schräg verlaufende Auslenkung hat.

9. Flachdachpfanne nach einem der vorherigen Ansprüche,
**dadurch gekennzeichnet,**
**daß** die äußere Kopffalzrippe (213) in etwa korrespondierend und in Flucht mit den beiden hakenförmigen Ablenkungen (2173) eine abgesenkte Ausklinkung (2131) aufweist.

10. Flachdachpfanne nach einem der vorherigen Ansprüche,
**dadurch gekennzeichnet,**
**daß** die innere Kopffalzrippe (217) korrespondierend und in Flucht mit der Ausklinkung (2131) eine Absenkung (2177) hat, die sich zu beiden Seiten des Auslaufes (2171) über beide hakenförmige Ablenkungen (2173) erstreckt.

11. Flachdachfpanne nach einem der vorherigen Ansprüche,
**dadurch gekennzeichnet,**
**daß** die innere Kopffalzrippe (217) zwischen dem Seitenfalzteil und der Absenkung (2176) der linken hakenförmigen Ablenkung (2173) eine Absenkung (2176) aufweist, die ein etwas höheres Niveau zeigt, wie die Absenkung (2177), aber tiefer liegt als die restliche innere Kopfrippe (217).

## Claims

1. Flat interlocking roofing tile (1) having an interlocking foot rebate area (4) and an interlocking head rebate area (2) which has an outer and an inner interlocking head rib (213, 217) and an interlocking head groove (214) therebetween, the inner interlocking head rib (217) being divided into two parts in the central area (6) of the tile and having an outlet (2171) for the drainage of the interlocking head groove (214) between the two parts, **characterized in that** the inner interlocking head rib (217) exhibits two hook-shaped deflected portions (2173) which are offset in the direction of the central area of the tile and both end freely at the outlet (2171), and a sealing rib (2174) is arranged downstream of the outlet (2171), within the interlocking head groove (214).

2. Flat interlocking roofing tile according to Claim 1, **characterized in that** the sealing rib (2174) is arranged at a distance inside the hook-shaped deflected portions (2173), in alignment with the two lateral parts of the inner head rib (217).

3. Flat interlocking roofing tile according to one of the preceding claims, **characterized in that** an elevated bearing surface (2141) is arranged downstream of the sealing rib (2174), within the interlocking head groove (214), and extends from the sealing rib (2174) in particular to the outer interlocking head rib (213).

4. Flat interlocking roofing tile according to one of the preceding claims, **characterized in that** lateral outlets (2172) are located to the sides of the sealing rib (2174) and open out in particular at the same height into the outlet (2171), which is located between the two ends of the hook-shaped deflected portions (2173).

5. Flat interlocking roofing tile according to one of the preceding claims, **characterized in that** the interlocking head groove (214) has two planes (2142, 2143), on either side of the elevated bearing surface (2141), which are inclined slightly in the direction of the bearing surface (2141) and/or the outlets (2172).

6. Flat interlocking roofing tile according to one of the preceding claims, having an interlocking foot rebate area (4) which has an outer and an inner interlocking foot rib (425) and an interlocking foot groove therebetween, **characterized in that**, when the roofing is placed in position, the elevated bearing surface (2141) serves as a bearing for the inner interlocking foot rib (425) of the overlapping tile.

7. Flat interlocking roofing tile according to one of the preceding claims having an interlocking side rebate area (5), **characterized in that**, in order to be separated off laterally from the interlocking side rebate area (5), the interlocking head groove (214) has a connecting rib (284) between the outer interlocking head rib (213) and the inner interlocking head rib (217).

8. Flat interlocking roofing tile according to one of the preceding claims having an interlocking cover part (3), **characterized in that**, in the region of the inner curvature of the interlocking cover part (3), the inner interlocking head rib (217) has an obliquely downwardly directed deflected portion (2175) and, analogously to the deflected portion (2175), the inner interlocking foot rib has a deflected portion running obliquely in the direction of the central area of the tile.

9. Flat interlocking roofing tile according to one of the preceding claims, **characterized in that** the outer interlocking head rib (213) has a sunken notched portion (2131) approximately in correspondence, and in alignment, with the two hook-shaped deflected portions (2173).

10. Flat interlocking roofing tile according to one of the preceding claims, **characterized in that** the inner interlocking head rib (217) has a sunken portion (2177) in correspondence, and in alignment, with the notched portion (2131), the sunken portion extending, on both sides of the outlet (2171), over the two hook-shaped deflected portions (2173).

11. Flat interlocking roofing tile according to one of the preceding claims, **characterized in that**, between the interlocking side part and the sunken portion (2177) of the left-hand hook-shaped deflected portion (2173), the inner interlocking head rib (217) has a sunken portion (2176) which is at a somewhat higher level than the sunken portion (2177), but is at a lower level than the rest of the inner head rib (217).

## Revendications

1. Tuile mécanique à recouvrement (1) comprenant un emboîtement de pied (4) ainsi qu'un emboîtement de tête (2) présentant une nervure extérieure et une nervure intérieure d'emboîtement de tête (213, 217) et, entre elles, une rainure d'emboîtement de tête (214), la nervure d'emboîtement de tête (213) étant divisée en deux dans la zone centrale (6) de la tuile et possédant entre les deux parties un déversoir (2171) pour l'évacuation d'eau de la rainure d'emboîtement de tête (214),
**caractérisée en ce que** la nervure intérieure d'emboîtement de tête (217) présente deux coudages (2173) en forme de crochets décalés en direction de la zone centrale de la tuile, qui se terminent tous les deux librement au niveau du déversoir (2171) et **en ce qu'**une nervure d'étanchéité (2174) est associée à la suite du déversoir (2171) à l'intérieur de la rainure d'emboîtement de tête (214).

2. Tuile mécanique à recouvrement selon la revendication 1,
**caractérisée en ce que** la nervure d'étanchéité (2174) est agencée avec espacement à l'intérieur des coudages (2173) en forme de crochets et en affleurement avec les deux parties latérales de la nervure intérieure de tête (217).

3. Tuile mécanique à recouvrement selon l'une quelconque des revendications précédentes, **caractérisée en ce qu'**à la suite de la nervure d'étanchéité (2174), à l'intérieur de la rainure d'emboîtement de tête (214), est associée une surface d'appui surélevée (2141) qui s'étend depuis la nervure d'étanchéité (2174) sensiblement jusqu'à la nervure d'emboîtement de tête (213).

4. Tuile mécanique à recouvrement selon l'une quelconque des revendications précédentes, **caractérisée en ce que** latéralement à la nervure d'étanchéité (2174) se trouvent des déversoirs latéraux (2172) qui débouchent sensiblement au même niveau dans le déversoir (2171) qui se trouve entre les deux extrémités des coudages (2173) en forme de crochets.

5. Tuile mécanique à recouvrement selon l'une quelconque des revendications précédentes, **caractérisée en ce que** la rainure d'emboîtement de tête (214) présente latéralement à la surface d'appui (2141) surélevée deux plans (2142, 2143) qui sont légèrement inclinés en direction de la surface d'appui (2141) et des déversoirs (2172), respectivement.

6. Tuile mécanique à recouvrement selon l'une quelconque des revendications précédentes, comportant un emboîtement de pied présentant une nervure extérieure et une nervure intérieure d'emboîtement de pied (425) ainsi qu'une rainure d'emboîtement située entre elles, **caractérisée en ce que** la surface d'appui surélevée (2141) sert, lors de la pose, de plot d'appui pour la nervure intérieure d'emboîtement de pied (425) de la tuile à recouvrir.

7. Tuile mécanique à recouvrement selon l'une quelconque des revendications précédentes comportant un emboîtement latéral (5),
**caractérisée en ce que** la rainure d'emboîtement de tête (214) présente une nervure de liaison (284) entre la nervure extérieure d'emboîtement de tête (213) et la nervure intérieure d'emboîtement de tête (217) pour effectuer une délimitation latérale par rapport à l'emboîtement latéral (5).

8. Tuile mécanique à recouvrement selon l'une quelconque des revendications précédentes comportant une pièce d'emboîtement de couverture (3), **caractérisée en ce que** la nervure intérieure d'emboîtement de tête (217) possède, dans la région du bombement de la partie d'emboîtement intérieur de couverture (3), un coudage (2175) orienté en oblique vers le bas et **en ce que** la nervure intérieure d'emboîtement de pied possède un coudage s'étendant en oblique en direction de la zone centrale de la tuile, de manière analogue au coudage (2175).

9. Tuile mécanique à recouvrement selon l'une quelconque des revendications précédentes, **caractérisée en ce que** la nervure d'emboîtement de tête (213) présente une entaille abaissée de manière approximativement correspondante et en affleurement avec les deux coudages (2173) en forme de crochets.

10. Tuile mécanique à recouvrement selon l'une quelconque des revendications précédentes, **caractérisée en ce que** la nervure intérieure d'emboîtement de tête (217) présente de manière correspondante et en affleurement avec l'entaille (2131) un renfoncement (2177) qui s'étend des deux côtés du déversoir (2171) par l'intermédiaire des deux coudages (2173) en forme de crochets.

11. Tuile mécanique à recouvrement selon l'une quelconque des revendications précédentes, **caractérisée en ce que** la nervure intérieure d'emboîtement de tête (217) présente, entre la partie d'emboîtement latérale et le renfoncement (2177) du coudage (2173) gauche en forme de crochet, un renfoncement (2176) qui présente un niveau légèrement plus élevé que le renfoncement (2177) mais qui est situé plus bas que le reste de la nervure intérieure d'emboîtement de tête (217).
